# EUROPÄISCHE PATENTSCHRIFT

(11) **EP 3 626 899 B1**
(45) Veröffentlichungstag und Bekanntmachung des Hinweises auf die Patenterteilung: **28.12.2022**
(21) Anmeldenummer: 18197588.9
(22) Anmeldetag: 28.09.2018
(51) Int. Cl.: F24F 11/00, E04H 1/04

(54) **MEHRGESCHOSSIGES GEBÄUDE MIT SICHEREN ZUGANGS- UND FLUCHTWEGEN IM BRANDFALL**
MULTI-LAYER BUILDING WITH SECURE ACCESS AND ESCAPE ROUTES IN CASE OF FIRE
BÂTIMENT À PLUSIEURS ÉTAGES POURVU DE MOYENS D'ACCÈS ET DE SECOURS SÉCURISÉS EN CAS D'INCENDIE

(30) Priorität: 20.09.2018 CH 11332018
(43) Veröffentlichungstag der Anmeldung: 25.03.2020
(73) Patentinhaber: Bernhard, Regli, 8057 Zürich (CH)
(72) Erfinder: Bernhard, Regli, 8057 Zürich (CH)
(74) Vertreter: Kieffer, Valentin

(56) Entgegenhaltungen:
- EP-A2- 1 785 201
- WO-A1-2016/034415
- CH-A2- 704 824
- CH-A2- 712 252
- DE-A1- 10 227 194
- DE-A1- 19 755 807
- DE-A1-102017 202 543
- DE-U1-202004 016 229

## Beschreibung

Die vorliegende Erfindung betrifft ein mehrgeschossiges Gebäude mit sicheren Zugangs- und Fluchtwegen im Brandfall gemäss Oberbegriff des Patentanspruchs 1.

Mehrgeschossige Gebäude ab einer Höhe, die nicht mehr mit der Leiter eines Feuerwehrfahrzeugs erreicht werden kann, stellen im Brandfall besondere Herausforderungen. Einerseits muss verhindert werden, dass ein Brand im unteren Teil des Gebäudes sich frei nach oben ausdehnen kann. Andererseits müssen Personen auch von oberhalb des Brandes am Brand vorbei evakuiert werden können und schliesslich sollen Feuerwehrleute auch den Brand bekämpfen können, was von ausserhalb des Gebäudes ab einer bestimmten Höhe nicht mehr oder nur mit Flugzeugen oder Helikoptern oder anderen Fluggeräten möglich ist.

### Ersatzseite für die Seite 2 der Beschreibung

Im Stand der Technik werden diese Probleme durch Kombinationen von baulichen und technischen Massnahmen gelöst. Um Brände einzugrenzen, werden in vertikaler Richtung Brandschutzsegmente gebildet, die derart abgeschottet werden können, dass der Brand möglichst nicht von einem Segment auf ein nächstes übergreifen kann. Um sichere Fluchtwege zu gewährleisten, werden Rauchschutz-Druckanlagen (RDA) eingebaut, welche die Treppenhäuser rauchfrei halten, damit die zu evakuierenden Personen mit minimalem Risiko vertikal an den Brandzonen vorbei evakuiert werden können. Schliesslich werden speziell konstruierte Feuerwehraufzüge eingebaut, welche der Feuerwehr ermöglichen, sich im Gebäude mit geringer Gefahr und grosser Geschwindigkeit in die Nähe des Brandes zu begeben.

Diese Massnahmen sind aufwändig und kostenintensiv und werden oft erst in einem späten Planungsstadium eingeführt, was jeweils erhebliche Mehrkosten und Verzögerungen verursacht. Oft werden sogar erst bei der Brandschutzabnahme durch die Behörden Probleme entdeckt, die bedingen, dass durch nachträgliche bauliche Massnahmen die gesetzlichen Forderungen erfüllt werden können.

Die CH 704824 A2 offenbart eine Rauchschutz-Druckanlage. Im Brandfall wird über Kanäle Frischluft in die zu schützenden Bereiche eines Gebäudes eingeblasen. Um die Frischluft abzuführen, wird im Brandgeschoss eine Klappe zu einem Abströmschacht geöffnet. Um die Abströmung der Frischluft aus dem Gebäude zu unterstützen, werden der Kamineffekt sowie zusätzlich der Winddruck auf der Luvseite und die Sogwirkung auf der Leeseite des Gebäudes ausgenützt.

Die DE102017202543A1 offenbart ein mehrgeschossiges Gebäude mit Kernzonen, wobei eine Brandschutztür zwischen einem Treppenhaus und den Nutzungsflächen vorgesehen ist, wobei im Brandfall eine Tür zwischen der Liftlobby und den Nutzungsflächen über eine Brandfallsteuerung verriegelt wird.

Die vorliegende Erfindung stellt sich nunmehr die Aufgabe, ein mehrgeschossiges Gebäude mit sicheren Zugangs- und Fluchtwegen im Brandfall zu konzipieren, welches bereits am Anfang der Planungsphase sicherstellt, dass die gesetzlichen Anforderungen vollumfänglich erfüllt werden können, so dass aufwändige nachträgliche Umplanungen und Ergänzungen entfallen.

Diese Aufgabe löst ein mehrgeschossiges Gebäude mit sicheren Zugangs- und Fluchtwegen im Brandfall mit den Merkmalen des Patentanspruches 1. Weitere Merkmale und Ausführungsbeispiele gehen aus den abhängigen Ansprüchen hervor und deren Vorteile sind in der nachfolgenden Beschreibung erläutert.

In den Figuren zeigt:
- Fig. 1a: Grundstruktur des Gebäudes, Draufsicht im Schnitt
- Fig. 1b: Grundstruktur des Gebäudes, Seitenansicht im Schnitt
- Fig. 2a: Grundstruktur des Gebäudes mit horizontalen Brandriegeln, Draufsicht im Schnitt
- Fig. 2b: Grundstruktur des Gebäudes mit horizontalen Brandriegeln, Seitenansicht im Schnitt
- Fig. 3a: Grundstruktur des Gebäudes mit horizontalen und vertikalen Brandriegeln, Seitenansicht im Schnitt
- Fig. 3b: Grundstruktur des Gebäudes mit horizontalen und vertikalen Brandriegeln, vereinfachte Seitenansicht im Schnitt
- Fig. 4: Grundstruktur des Gebäudes mit horizontalen und vertikalen Brandriegeln und RDA-Systeme, Seitenansicht im Schnitt
- Fig. 5: Mündungsbremse, Seitenansicht im Schnitt
- Fig. 6: Detail eines Gebäudes mit Doppelfassade, Seitenansicht im Schnitt
- Fig. 7a: Brandschutztür, Draufsicht im Schnitt
- Fig. 7a: Detail der Brandschutztür, Seitenansicht im Schnitt

Die Figuren stellen mögliche Ausführungsbeispiele dar, welche in der nachfolgenden Beschreibung erläutert werden.

Mehrgeschossige Gebäude, insbesondere solche mit einer grossen Anzahl Stockwerke bzw. einer grossen Höhe, weisen sogenannte Kernzonen 1 auf, in welchen Treppenhäuser 11 und/oder Liftschächte 12 für Fahrstühle F untergebracht werden, um den Transport von Personen oder Gütern in vertikaler Richtung zu ermöglichen. Die seitlichen Bereiche der Stockwerke ausserhalb der Kernzone 1 stehen als Nutzungsflächen 2 zur Verfügung und können je nach der gewünschten Nutzung des Gebäudes unterschiedlich eingeteilt und eingerichtet werden (Fig. 1ab).

Um die Ausdehnung von Bränden in horizontaler Richtung zu begrenzen, werden die Nutzungsflächen 2 von der Kernzone 1 jeweils mit horizontalen Brandriegeln 31 wie z.B. Brandschutzwänden 311 und Brandschutztüren 312a, 312b abgetrennt, die im Brandfall die Ausbreitung des Feuers verhindern (Fig. 2a-b). Erfindungsgemäss ist vorgesehen, dass diese horizontalen Brandriegel 31 neben dem Feuerschutz auch als Abschottung gegen Wasser oder andere Löschmittel dienen, um sicherzustellen, dass die Kernzone 1 jeweils nicht überflutet wird.

Damit auch allenfalls vorhandene giftige Gase und der Rauch des Brandes nicht in die Kernzone 1 eindringen, ist zudem vorgesehen, dass eine Rauchschutz-Druckanlage (RDA) 4 in der Kernzone 1 einen Überdruck erzeugt, damit beim Öffnen der Brandschutztüren 312a, 312b keine Gase oder Rauch in die Kernzone 1 eindringen können. Im Stand der Technik werden solche RDA eingesetzt, um Sicherheitstreppenhäuser rauchfrei zu halten. Im Rahmen der vorliegenden Erfindung ist vorgesehen, dass aufgrund der Zusammenführung von Sicherheitstreppenhaus 11 mit Liftschacht 12 und Liftlobby 13 in einer Kernzone 1, die RDA 4 zusätzlich auch für die Liftanlagen eingesetzt werden kann, so dass die normalen Fahrstühle F auch im Brandfall sicher benutzt werden können. Dies ist nur möglich, wenn der Liftschacht 12 auch gegen Wasser abgeschottet ist. Der grosse Vorteil liegt darin, dass nicht zusätzlich zu den normalen Aufzugsanlagen noch Feuerwehr- und Evakuationsaufzüge notwendig sind, die mit grossen Kosten und Aufwand separat geplant und eingebaut werden müssen und mit zusätzlichen Massnahmen gegen das Eindringen von Wasser, Rauch und Gasen abgeschottet sind oder mit anderen Sicherheitsmassnahmen derart eingerichtet sind, dass insbesondere auch ein Eindringen von Wasser den Betrieb nicht beeinträchtigt oder verunmöglicht.

Um die Ausdehnung von Bränden in vertikaler Richtung zu begrenzen, sind neben den horizontalen feuer- und wasserfesten Brandriegeln 31 auch vertikale feuer- und wasserfeste Brandriegel 32 vorgesehen. Diese können als in horizontaler Richtung eingebaute Geschossdecken 32 gestaltet werden, welche jeweils nach einer bestimmten Anzahl Stockwerke im Bereich der Nutzungsflächen 2 angeordnet sind. Die vorliegende Erfindung sieht vor, dass die in horizontaler Richtung angeordneten vertikalen Brandriegel 32 als Zwischengeschosse 32a eingerichtet sind, wobei diese Zwischengeschosse 32a gegenüber den Nutzungsflächen 2 ober- und unterhalb Brandsicher und Wasserdicht abgeschottet sind (Fig. 3a).

Durch die Kombination der horizontalen und vertikalen Brandriegel 31, 32 wird das erfindungsgemässe Gebäude in Segmente aufgeteilt, die vom restlichen Gebäude im Brandfall komplett brandsicher abgeschottet werden: In vertikaler Richtung sind die Nutzungsflächen 2 in mehrere Brandschutzsegmente 2' aufgeteilt, und die Kernzone 1 in mehrere Kernsegmente 1' (Fig. 3b). In einer möglichen Ausführungsvariante der Erfindung weisen die Kernsegmente 1' und Brandschutzsegmente 2' eine Höhe von ca. 70 bis 80 Metern auf. Die Kernzone 1 wirkt als Schacht, welcher die Brandschutzsegmente 2' und Zwischengeschosse 32a in vertikaler Richtung erschliesst.

Jedes Kernsegment 1' ist mit mindestens dem Zwischengeschoss 32a ober- oder unterhalb derart verbunden, dass die RDA 4 für dieses Kernsegment 1' neben dem Treppenhaus 11, dem Liftschacht 12 und einer allfälligen Liftlobby 13 auch noch dieses Zwischengeschoss 32a rauchfrei halten kann. Damit die RDA 4 gut funktioniert und deren Wirkung auch in extremen Wetter- und Windverhältnissen mit unterschiedlichem Luftdruck an verschiedenen Seiten und in verschiedenen Höhen ausserhalb des Gebäudes sichergestellt werden kann, ist empfehlenswert, pro Gebäude mehrere RDA 4 einzusetzen, vorzugsweise eine RDA 4 pro Brandschutzsegment 2'. Bei mehreren Kernsegmenten 1' in einem Gebäude sollten pro Kernsegment 1' auch jeweils separate RDA 4 eingesetzt werden. Damit wird ermöglicht, dass jeweils ein Kernsegment 1' und das dazugehörige Zwischengeschoss 32a, welches ober- oder unterhalb liegt, zumindest teilweise mit einer einzelnen RDA 4 im Brandfall rauchfrei gehalten werden kann.

Die vorgesehene Anordnung hat zudem den Vorteil, dass die RDA 4, sowie die für die RDA 4 benötigten Zu- und Abgänge 41 für die Luft von ausserhalb des Gebäudes in diesen Zwischengeschossen 32a eingebaut werden können. Damit wird erreicht, dass die Nutzungsflächen 2 vollkommen unabhängig von den Brandschutzmassnahmen sind und vom Architekten frei und ohne Einschränkungen geplant werden können.

Die Zwischengeschosse 32a werden bevorzugt als Technikgeschosse 32a gestaltet, die neben der Funktion als vertikale Brandriegel 32 und als Standort für die RDA 4 und für weitere zusätzliche Funktionen genutzt werden können. Für ein optimales Funktionieren der RDA 4 eines Brandschutzsegments 2' oder Kernsegments 1' ist von Vorteil, wenn diese sowohl am oberen als auch am unteren Ende des Brandschutzsegments 2' bzw. Kernsegments 1' auf mindestens zwei Seiten des Gebäudes von dem Rest des Gebäudes abgetrennte Kanäle 41 aufweist, welche je nach Wetter- und Windverhältnissen ausserhalb des Gebäudes entweder als Abström- oder als Nachströmkanäle 41 eingesetzt werden (Fig. 4). Da die Technikgeschosse 32a über die gesamte Gebäudefläche ausgedehnt sind, können problemlos auf jeder Seite des Gebäudes ein Kanal 41 oder mehrere solcher Kanäle 41 angeordnet sein. In oder am Rand jedes Kernsegments 1' sind die Abström- und Nachströmkanäle 41 in vertikaler Richtung mit einem durchgehenden Luftschacht verbunden, wobei auch mehrere solcher Luftschächte um die Kernzone 1 herum angeordnet sein können. In der bevorzugten Ausführungsvariante sind also in jedem Technikgeschoss 32a mehrere Abström- bzw. Nachtrömkanäle 41 auf verschiedenen Seiten angeordnet, wobei diese jeweils einmal für das darüberliegende Kernsegment 1' und einmal für das darunterliegende Kernsegment 1' vorhanden sind.

Wie oben beschrieben ist vorgesehen, dass auf verschiedenen Seiten des Gebäudes Abström- und Nachströmkanäle 41 vorhanden sind. Dadurch, dass diese in verschiedene Richtungen zeigen, kann der Abströmweg je nach Windverhältnissen variieren. Besteht z.B. auf der Westfassade ein hoher Winddruck, kann trotzdem auf der Ost- oder Südseite die Abströmung nach aussen erfolgen. In grossen Höhen, wo die Windbelastung naturgemäss höher ist, oder auch bei extremen Windverhältnissen, kann der Winddruck auf einer Seite so stark sein, dass er auf die Abströmung einen negativen Einfluss hat. Dieser Einfluss kann z.B. durch Turbulenzen oder unerwünschte Druckverhältnisse in den Abströmkanälen 41 verursacht werden. Um solche Einflüsse zu vermeiden, können die Abström- und Nachströmkanäle 41 optional mit einer Mündungsbremse 5 ausgerüstet werden. Eine mögliche Ausführungsform der Mündungsbremse 5 ist in Fig. 5 gezeigt, wobei eine Art zickzack-förmiges Labyrinth mittels fest eingebauter Bauteile in der Nähe der Mündung des Kanals 41 angeordnet ist. Da diese Bauteile keine beweglichen Teile enthalten, sind sie wartungsfrei. Das eingebaute, einseitig wirkende Labyrinth baut die Energie der Windlasten nach innen ab, ermöglicht jedoch immer noch die Funktion als Nachströmöffnung. Die spezielle Formgebung des Labyrinths ermöglicht die laminare Strömung aus dem Abströmkanal 41 ins Freie, ohne die Gefahr, dass durch extreme Windverhältnisse unerwünschte Druckverhältnisse in den Abströmkanälen entstehen können.

Die Gestaltung des Labyrinths kann, wie in Fig. 4 gezeigt, durch eine Kombination von eingebauten Bauteilen mit der äusseren Dimension des Kanals 41 erfolgen, oder auch nur durch eingebaute Bauteile, die unterschiedliche Formen und Dimensionen aufweisen können. Wesentlich ist dabei nur, dass bei entsprechend starkem Winddruck von aussen die Strömung nach innen durch das Labyrinth abgebremst wird, so dass ein Einfluss auf die Druckverhältnisse im Abströmkanal 41 nach Möglichkeit vollständig vermieden wird.

Unabhängig von diesen Abström- und Nachströmkanälen 41 hat jede RDA 4 mindestens einen Zuluftkanal 42 für die Luftzufuhr von aussen, welcher ebenfalls im Technikgeschoss angeordnet ist. Zusätzlich ist innerhalb oder neben der Kernzone 1 ein Zuluftschacht 43 (separat vom Luftschacht für die Abströmung) angeordnet, welcher die Zuluft von der RDA 4 in die darüber- oder darunterliegenden Stockwerke befördert. Das Sicherheitstreppenhaus 11 ist mit Luftaustritten 44 mit dem Zuluftschacht 43 verbunden, um den RDA-Überdruck im Treppenhaus zu erzeugen. Zusätzlich können noch Luftaustritte 44 vom Zuluftschacht 43 in jeden Aufzugsschacht 12 geführt werden. Diese Luftaustritte 44 können entweder in den Technikgeschossen 32a oder in den darüber und darunterliegenden Stockwerken liegen und sind vom Aufzugsschacht 12 mit Klappen abgetrennt. Neben der Spülung des Sicherheitstreppenhauses 11 wird so ermöglicht, dass auch jeder Aufzugsschacht 12 im Bedarfsfall parallel zum RDA-Betrieb des Sicherheitstreppenhauses 11 gespült werden kann. In einer bevorzugten Ausführungsvariante der Erfindung können die Klappen einzeln oder in Gruppen angesteuert werden, so dass verschiedene Lüftungs- und Spülszenarien durchgeführt werden können. Eine solche Steuerung erlaubt die Aktivierung der Spülung der Aufzugsschächte 12 über die Bedienoberflächen der Aufzugsanlagen, oder über eine zentrale Steuerung, die sich im Technikgeschoss 32a befinden kann. Mit zusätzlichen Druckmessfühlern, welche oben und unten in den Aufzugsschächten 12 installiert sind, kann ermittelt werden, ob Auftrieb (Winterfall) oder Abtrieb (Sommerfall / Föhndruck) herrscht, so dass über die Bedienoberfläche die Klappe entweder am unteren Ende des Aufzugschachtes 12 (Winterfall) oder am oberen Ende (Sommerfall) geöffnet wird. Gleichzeitig wird die RDA 4 gestartet, falls diese nicht bereits in Betrieb ist, damit der Aufzugsschacht 12 mit Frischluft durchgespült wird. Mit dieser Spülfunktion wird zudem ermöglicht, dass das RDA-Gesamtsystem inkl. der im Brandfall zu Evakutaions- und Feuerwehraufzügen umfunktionierten Aufzugsanlagen, einfach per Knopfdruck getestet und im Bedarfsfall gewartet werden können. In dieser Wiese können ohne grossen Aufwand die wichtigsten Komponenten der RDA 4 und der Aufzugsanlagen bewegt werden, und damit auch deren Wechselwirkungen geprüft werden.

Allgemeine technische Einrichtungen für ein Gebäude im Normalbetrieb können natürlich ebenfalls in den Technikgeschossen 32a untergebracht werden, wie z.B. die Stromversorgung mit Sicherungskästen etc. Dies hat im Brandfall den Vorteil, dass von den Zwischengeschossen 32a aus, nicht benötigte oder gefährliche Einrichtungen ausgeschaltet werden können. Auch spezielle Einrichtungen für den Brandfall, wie z.B. die Wasserversorgung von Sprinkleranlagen oder allgemein die Steuerung der Wasserversorgung werden idealerweise in diesen Technikgeschossen 32a angeordnet.

In einer bevorzugten Ausführungsvariante sind Bereiche der Technikgeschosse 32a als Brandbereitschaftsräume und Feuerwehrstützpunkte für die Feuerwehr vorgesehen. Andere Bereiche können als Evakuationsräume für Personen aus den darunter- oder darüberliegenden Stockwerken genutzt werden, damit diese geordnet über die Sicherheitstreppenhäuser 11 oder die ebenfalls brandsicheren Liftanlagen aus dem Gebäude evakuiert werden können.

Durch die Möglichkeit, sämtliche Einrichtungen für den Brandschutz in den Kernsegmenten 1', sowie in den Zwischengeschossen 32a anzuordnen, bestehen für den Architekten und Bauherren keinerlei Einschränkungen bezüglich der Gestaltung innerhalb der Nutzungsflächen. Zudem ist es ein grosser Vorteil, dass die Anforderungen des Brandschutzes durch die Gestaltung des Gebäudes gemäss der vorliegenden Erfindung, bereits in einer frühen Planungsphase zumindest von der Anordnung und dem Platzbedarf her vollständig abgedeckt sind und zu einem späteren Zeitpunkt keine aufwändigen und teuren baulichen Änderungen aufgrund gesetzlicher Vorschriften gemacht werden müssen, wie dies Heute leider oft der Fall ist.

Die vorliegende Erfindung kann nicht nur in Gebäudekonzepten mit einfacher Fassadenhaut umgesetzt werden, sondern auch in Gebäuden mit einer Vorhängefassade bzw. Doppelfassade 6. In modernen Gebäuden mit Doppelfassaden 6 können diese mehrere Funktionen erfüllen. Neben dem Aspekt der ästhetischen Gestaltung kann die Vorhängefassade 6 auch für die Energieoptimierung, als Windabweiser, Schallschutz oder zur Beschattung nützlich sein. Die Doppelfassade 6 begünstigt zudem die Funktionsweise der RDA 4 gemäss der vorliegenden Erfindung. Fig. 6 zeigt, wie die Ab- bzw. Nachströmung über die Fugen 61 der Vorhängefassade 6 erfolgt. Die Abströmung erfolgt also aus der Pufferzone 62 im Zwischenraum der Doppelfassade ganz ohne Steuerung ins Freie; im Winterfall nach oben, im Sommerfall nach unten.

Als zusätzlicher Vorteil wirkt die äussere Fassadenhaut 6 auch als Windabweiser. Die Windkräfte, die vor allem bei hohen Gebäuden sehr stark sein können, werden von der äusseren Fassadenhülle 6 aufgenommen, so dass unerwünschte Turbulenzen und ungünstige Druckverhältnisse in den Abströmkanälen vermieden werden und weitere Massnahmen, wie zum Beispiel die Mündungsbremse 5 nicht nötig sind.

Wie auf der Fig. 6 dargestellt, kann die Segmentierung im Bereich der Pufferzone der Doppelfassade mit Schwertern 63 entweder ohne Feuerwiderstand

(RF1) oder mit Feuerwiderstand ergänzt werden. Derartige Schwerter 63 können entweder im Bereich der Technikgeschosse 32a oder auch bei jedem einzelnen Stockwerk eingebaut werden. Die Ausführung und Materialisierung der Schwerter 63 richtet sich nach dem Basis-Brandschutzkonzept des Gebäudes. Die konstruktive Ausgestaltung der Schwerter 63 ist von grosser Bedeutung. Durch z.B. feuerwiderstandsfähig ausgeführte Schwerter 63, die über die äussere Gebäudehülle 6 auskragen, kann die Wirkungsweise der vertikalen Brandriegel 32 und damit die Brandsicherheit des ganzen Gebäudes signifikant erhöht werden. In Kombination mit der Verwendung von feuerfesten Materialen bei der Vorhängefassade 6 kann so eine vertikale Ausdehnung eines Brandes auf darüberliegende Stockwerke weitgehend verhindert werden.

Die vorliegende Erfindung hat gegenüber konventionellen Anlagen im Zusammenhang mit einer RDA und Brandschutzmassnahmen aufgrund der Einfachheit und Flexibilität zudem den Vorteil, dass weniger Mess- und Regeltechnik benötigt wird, um die Funktionen sicherzustellen. Insbesondere bezüglich der Abström- und Nachströmsysteme werden natürliche physikalische Phänomene wie Auf- oder Abtrieb ausgenützt oder Probleme aufgrund dieser Phänomene, wie z.B. Winddruck, vermieden. Das vermeidet Kosten, sowohl beim Bau also auch später im Unterhalt.

Erfindungsgemäss ist zudem vorgesehen, dass die Kernsegmente 1', welche im Normalbetrieb die verschiedenen Stockwerke und vertikalen Gebäudesegmente miteinander verbinden, im Brandfall vollständig zur Brandbekämpfung und/oder zur Evakuation sicher genutzt werden. Sie dienen also sowohl im Normalbetrieb als auch im Brandfall als vertikale Erschliessungsachse, welche alle Brandschutzsegmente 2' und Technikgeschosse 32a miteinander verbindet. Dies wird erreicht, indem die Kernzone 1 und die Zwischengeschosse 32a von den Nutzungsflächen 2 mit Brandschutzwänden 311, -türen 312a, 312b und Schleusen oder anderen Massnahmen Wasser- und Feuerresistent abgeschottet sind bzw. im Brandfall über die Brandfallsteuerung automatisch abgeschottet werden.

Ein wichtiges Merkmal der Erfindung ist, dass jede Gebäudeeinheit bestehend aus einem Brandschutzsegment 2', dem in horizontaler Richtung benachbarten Kernsegment 1' und das damit verbundene obere oder untere Zwischengeschoss 32a autark, d.h. unabhängig von den anderen Gebäudeeinheiten funktioniert. Sinnvollerweise sind die vorgesehenen RDA 4 und die äussere Hülle der Doppelfassade 6 nicht einheitsübergreifend. Nur die Liftschächte 12 und das Sicherheitstreppenhaus 11 sind durchgehend und einheitsübergreifend, wobei das Sicherheitstreppenhaus 11 in jedem Zwischengeschoss 32a mit einer Wand mit eingebauten Türen und zwei barometrische Klappen unterteilt ist damit die RDA 4 jeweils wunschgemäss funktioniert.

Ein weiteres zentrales Merkmal der Erfindung ist die konsequente Trennung der Kernzone 1 von den Nutzungsflächen 2 im Brandfall durch die Brandschutzwände 311 und die Brandschutztüren 312a, 312b. Ziel ist es, die Kernzone 1 gegen Hitze, Rauch und (Lösch-) Wasser absolut dicht abzuschliessen, damit nicht nur die Nutzer der Aufzüge im Brandfall, sondern auch alle sensitiven Komponenten der Aufzugsanlagen wirksam geschützt werden. Die Fig. 7a-b zeigen eine mögliche Türkonstruktion für die Brandschutztüren 312a, 312b, welche in der Kombination einer Flügeltür 71 mit einer Schiebetür 72 höchste Sicherheit erzielen lässt. Mit einem Türenschwert 73, der in einer mit Abfluss 74 ausgestatteten Rinne 75 geführt ist, ist die vollständige, wasserdichte Trennung der Kernzone 1 gegen die umgebenden Nutzungsflächen 2 realisierbar.

Erfindungsgemäss ist vorgesehen, dass die Brandschutztüren 312a zwischen der Liftlobby 13 und den Nutzungsflächen 2 steuerbar sind und im Brandfall verriegelt werden, so dass die Liftschächte 12 und die Liftlobby 13 im Brandfall ausschliesslich über das überdruckbelüftete Sicherheitstreppenhaus 11 und dessen vorgelagerte Brandschutztür 312b betreten werden können. Zusammen mit dem Sicherheitstreppenhaus 11 werden die Liftschächte 12 und die Liftlobby 13 in der Kernzone 1 somit als "Schacht mit Aussenklima" baulich gegen die Nutzungsflächen 2 abgetrennt. Als abgeschlossener Schacht wirkt die Kernzone 1 jedoch nur im Brandfall. Im normalen Alltag kann die Liftlobby 13 von den Nutzungsflächen 2 z.B. direkt über offen stehende, Brandschutztüren 312a betreten werden. Je nach Brandschutzkonzept können verschiedene Sicherheitsstufen realisiert werden. Mit einem Niveauunterschied zwischen der Liftlobby 13 und dem Sicherheitstreppenhaus 11 kann verhindert werden, dass Löschwasser über das Sicherheitstreppenhaus 11 in die Liftlobby 13 und damit in die Liftschächte 12 gelangen kann. Allenfalls ins Sicherheitstreppenhaus 11 eindringendes Löschwasser läuft über die Treppenläufe nach unten, bevor es den Niveauunterschied in die Liftlobby 13 überwinden könnte. Im unteren Bereich des Sicherheitstreppenhauses 11 kann durch wasserdichte Anschlüsse eines Treppenlaufes sowie des entsprechenden Podests an die Treppenhauswände, das Wasser über eine Leitung aus der Kernzone 1 weggeleitet werden.

In einer vorteilhaften Ausführungsvariante der Erfindung wird im Brandfall die Tür zwischen dem Sicherheitstreppenhaus 11 und der Liftlobby im Brandgeschoss verriegelt. Nach der in Bearbeitung befindlichen EN-Norm über RDA's müssen die Anlagen in der Druckhaltephase eine vertikal von unten nach oben gerichtete Frischluft-Strömung mit einer Leistung von 7'500m3/h erzeugen. Ein Schwachpunkt im Brandgeschoss ist immer die Möglichkeit, dass durch die Bewegung flüchtender Personen kurzzeitig mehrere Türen gleichzeitig geöffnet sein können und die geforderte Frischluft-Strömung dadurch verloren geht. Durch Verriegelung der Tür zwischen dem Sicherheitstreppenhaus 11 und die Liftlobby 13 im Brandgeschoss wird die Sicherheit aller Aufzüge signifikant erhöht. Die Flüchtenden werden mit Piktogrammen um ein Stockwerk nach unten geleitet. Dort können sie die Tür zur Liftlobby 13 öffnen, ohne die Gefahr das Rauch in die Liftlobby 13 und in die Liftschächte 12 eindringt. Diese Fluchtbewegung aus dem Brandgeschoss nach unten wird unterstützt durch die erwähnte, nach oben steigende Durchströmung des Sicherheitstreppenhauses 11 mit Frischluft. Diese Massnahmen sind auch darum ideal, weil die Flüchtenden sich aus dem Brandgeschoss nach unten, der Frischluft entgegen bewegen.

Ein grosser Vorteil dieser Nutzung der Treppenhäuser und Liftanlagen sowohl im Normalbetrieb als auch im Brandfall ist, dass die Personen auch im Brandfall die Wege benutzen können, welche Sie gewohnt sind. Die Erfahrung zeigt, dass es in einer Stresssituation schwieriger ist, sich richtig zu verhalten, so dass es trotz entsprechender Instruktion, Ausbildung und Markierung für die betroffenen Personen nicht immer einfach ist, die Fluchtwege zu finden. Sind diese Fluchtwege die selben, welche täglich benutzt werden, ist dies wesentlich einfacher und die entsprechende Instruktion und Ausbildung für den Brandfall wird vereinfacht.

## Patentansprüche

1. Mehrgeschossiges Gebäude mit sicheren Zugangs- und Fluchtwegen im Brandfall, mit:
- einer Kernzone (1), in welcher mindestens ein Sicherheitstreppenhaus (11) und mindestens ein Liftschacht (12) für einen Fahrstuhl F untergebracht sind;
- horizontalen feuer- und wasserfesten Brandriegeln (31), die die Kernzone (1) in horizontaler Richtung von umliegenden Nutzungsflächen (2) gegen Feuer und Wasser abschotten; und
- vertikalen feuer- und wasserfesten Brandriegeln (32), die die Kernzone (1) in vertikaler Richtung in Kernsegmente (1') abtrennen und die Nutzungsflächen (2) in vertikaler Richtung in Brandschutzsegmente (2') gegen Feuer und Wasser abschotten,
wobei:
- die vertikalen Brandriegel (32) als Zwischengeschosse (32a) ausgebildet sind;
- jedes Kernsegment (1') mit einer Rauchschutz-Druckanlage (4) geschützt ist und mit mindestens dem Zwischengeschoss (32a) ober- oder unterhalb derart verbunden ist, dass die Rauchschutz-Druckanlage (4) neben diesem Kernsegment (1') im Brandfall auch noch dieses oben oder unten anschliessendes Zwischengeschoss (32) rauchfrei hält;
die horizontalen feuer- und wasserfesten Brandriegel (31) eine Brandschutztür (312a) zwischen einer Liftlobby (13) und den Nutzungsflächen (2) und eine Brandschutztür (312b) zwischen Sicherheitstreppenhaus (11) und den Nutzungsflächen (2) umfassen,
**dadurch gekennzeichnet, dass**
die Brandschutztür (312a) zwischen der Liftlobby (13) und den Nutzungsflächen (2) über eine Brandfallsteuerung steuerbar ist, und die Brandfallsteuerung so konzipiert ist, dass sie die Brandschutztür (312a) zwischen der Liftlobby (13) und den Nutzungsflächen (2) im Brandfall verriegelt, so dass der mindestens eine Liftschacht (12) und die Liftlobby (13) im Brandfall ausschliesslich über das Sicherheitstreppenhaus (11) und dessen vorgelagerte Brandschutztür (312b) zu den Nutzungsflächen (2) betreten werden können.

2. Mehrgeschossiges Gebäude gemäss Anspruch 1,
**dadurch gekennzeichnet, dass**
sich sämtliche Einrichtungen für den Brandfall eines Brandschutzsegmentes (2') im horizontal benachbarten Kernsegment (1') und/oder im damit verbundenen Zwischengeschoss (32a) befinden, und keine Einschränkungen auf die Gestaltung innerhalb des Brandschutzsegmentes (2') ergeben.

3. Mehrgeschossiges Gebäude gemäss Anspruch 1,
**dadurch gekennzeichnet, dass**
die Rauchschutz-Druckanlage (4), die ein Kernsegment (1') schützt, in dem damit verbundenen Zwischengeschoss (32a) angeordnet ist, und diese sowohl am oberen als auch am unteren Ende des Kernsegments (1') auf mindestens zwei Seiten des Gebäudes von dem Rest des Gebäudes abgetrennte Kanäle (41) aufweist, welche als Abström- oder als Nachströmkanäle (41) dienen.

4. Mehrgeschossiges Gebäude gemäss Anspruch 3,
**dadurch gekennzeichnet, dass**
in der Nähe der Mündung der Kanäle (41) eine Art zickzack-förmiges Labyrinth mittels fest eingebauter Bauteile angeordnet ist, welches die Energie der Windlasten nach innen abbaut.

5. Mehrgeschossiges Gebäude gemäss Anspruch 1,
**dadurch gekennzeichnet, dass**
die Rauchschutz-Druckanlage (4), die ein Kernsegment (1') schützt, in dem damit verbundenen Zwischengeschoss (32a) angeordnet ist, und mindestens einen Zuluftkanal (42) für die Luftzufuhr von aussen aufweist, welcher ebenfalls im diesem Zwischengeschoss (32a) angeordnet ist.

6. Mehrgeschossiges Gebäude gemäss Anspruch 5,
**dadurch gekennzeichnet, dass**
innerhalb oder neben dem Kernsegment (1') ein Zuluftschacht (43) angeordnet ist, welcher die Zuluft von der Rauchschutz-Druckanlage (4) in das Sicherheitstreppenhaus (11) der darüberliegenden Stockwerke befördert.

7. Mehrgeschossiges Gebäude gemäss Anspruch 1,
**dadurch gekennzeichnet, dass**
das Gebäude eine Doppelfassade (6) aufweist, mit einer Pufferzone (62) im Zwischenraum der Doppelfassade, wobei die vertikalen Brandriegel (32) im Bereich der Pufferzone (62) mit Schwertern (63) ergänzt sind.

8. Mehrgeschossiges Gebäude gemäss Anspruch 1,
**dadurch gekennzeichnet, dass**
die horizontalen feuer- und wasserfesten Brandriegel (31) Brandschutztüren (312a), (312b) umfassen, die eine Flügeltür (71) mit einer Schiebetür (72) kombinieren, und mit einem Türenschwert (73), der in einer mit Abfluss (74) ausgestatteten Rinne (75) geführt ist.

9. Mehrgeschossiges Gebäude gemäss Anspruch 1,
**dadurch gekennzeichnet, dass**
ein Niveauunterschied zwischen einer Liftlobby (13) und dem Sicherheitstreppenhaus (11) vorgesehen ist, so dass kein Löschwasser über das Sicherheitstreppenhaus (11) in die Liftlobby (13) und in die Liftschächte (12) gelangen kann.

10. Mehrgeschossiges Gebäude gemäss Anspruch 1,
**dadurch gekennzeichnet, dass**
im Brandfall die Tür zwischen dem Sicherheitstreppenhaus (11) und einer Liftlobby (13) im Brandgeschoss komplett verriegelbar ist.

11. Verfahren zur Steuerung eines mehrgeschossigen Gebäudes mit sicheren Zugangs- und Fluchtwegen im Brandfall,
das Gebäude umfassend:
- eine Kernzone (1), in welcher mindestens ein Treppenhaus (11) und/oder mindestens ein Liftschacht (12) für einen Fahrstuhl F untergebracht sind;
- horizontale feuer- und wasserfeste Brandriegel (31), die die Kernzone (1) in horizontaler Richtung von umliegenden Nutzungsflächen (2) gegen Feuer und Wasser abschotten; und
- vertikale feuer- und wasserfeste Brandriegel (32), die die Kernzone (1) in vertikaler Richtung in Kernsegmente (1') abtrennen und die Nutzungsflächen (2) in vertikaler Richtung in Brandschutzsegmente (2') gegen Feuer und Wasser abschotten,
wobei:
- die vertikalen Brandriegel (32) als Zwischengeschosse (32a) ausgebildet sind;
- jedes Kernsegment (1') mit einer Rauchschutz-Druckanlage (4) geschützt ist und mit mindestens dem Zwischengeschoss (32a) ober- oder unterhalb derart verbunden ist, dass die Rauchschutz-Druckanlage (4) neben diesem Kernsegment (1') im Brandfall auch noch dieses oben oder unten anschliessendes Zwischengeschoss (32) rauchfrei hält;
- die horizontalen feuer- und wasserfesten Brandriegel (31) eine Brandschutztür (312a) zwischen einer Liftlobby (13) und den Nutzungsflächen (2) und eine Brandschutztür (312b) zwischen Sicherheitstreppenhaus (11) und den Nutzungsflächen (2) umfassen,
**dadurch gekennzeichnet, dass** im Brandfall
die Brandschutztür (312a) zwischen der Liftlobby (13) und den Nutzungsflächen (2) verriegelt wird, und das Gebäude so konzipiert ist, dass die Liftschächte (12) und die Liftlobby (13) im Brandfall ausschliesslich über das Sicherheitstreppenhaus (11) und dessen vorgelagerte Brandschutztür (312b) zu den Nutzungsflächen (2) betreten werden können.

12. Verfahren gemäss Anspruch 11,
**dadurch gekennzeichnet, dass**
im Brandfall die Tür zwischen dem Sicherheitstreppenhaus (11) und der Liftlobby (13) im Brandgeschoss komplett verriegelt wird.

13. Verfahren gemäss Anspruch 11 oder 12,
**dadurch gekennzeichnet, dass**
im Brandfall die Flüchtenden mit Piktogrammen im Sicherheitstreppenhaus (11) vom Brandgeschoss um ein Stockwerk nach unten und in die Liftlobby (13) geleitet werden.

## Claims

1. Multi-storey building with safe means of access and escape in the event of fire, with:
- a core zone (1) in which at least one safety staircase (11) and at least one elevator shaft (12) for an elevator F are located;
- horizontal fire- and water-resistant fire barriers (31), which seal off the core zone (1) in the horizontal direction from surrounding usage areas (2) against fire and water; and
- vertical fire and water-resistant fire barriers (32), which separate the core zone (1) in the vertical direction into core segments (1') and seal off the usage areas (2) in the vertical direction in fire protection segments (2') against fire and water,
wherein:
- the vertical fire barriers (32) are designed as intermediary floors (32a);
- each core segment (1') is protected by a smoke prevention pressure system (4) and is connected to at least the intermediary floor (32a) above or below in such a way that the smoke prevention pressure system (4) keeps, besides this core segment (1'), also this above or below adjoining intermediary floor (32) smoke-free in the event of fire;
the horizontal fire and water-resistant fire barriers (31) include a fire protection door (312a) between an elevator lobby (13) and the usage areas (2) and a fire protection door (312b) between the safety staircase (11) and the usage areas (2),
**characterized in that**
the fire protection door (312a) between the lift lobby (13) and the usage areas (2) is controllable via a fire control system, and the fire control system is designed in such a way that the fire protection door (312a) between the lift lobby (13) and the usage areas (2) is locked in the event of fire, so that in the event of fire, the at least one elevator shaft (12) and the lift lobby (13) can only be accessed via the safety staircase (11) and its upstream fire protection door (312b) to the usage areas (2).

2. Multi-storey building according to claim 1,
**characterized in that**
all fire facilities of a fire protection segment (2') are located in the horizontally adjacent core segment (1') and/or in the intermediary floor (32a) connected to it, and put no restrictions on the layout within the fire protection segment (2').

3. Multi-storey building according to claim 1,
**characterized in that**
the smoke prevention pressure system (4) protecting a core segment (1') is located in the intermediary floor floor (32a) connected thereto and has channels (41) both at the top and at the bottom of the core segment (1') on at least two sides of the building, which are separated from the rest of the building and serve as outflow or post-flow channels (41).

4. Multi-storey building according to claim 3,
**characterized in that**
near the aperture of the channels (41) a kind of zigzag-shaped labyrinth is arranged by means of fixed components, which breaks down the energy of the inward wind loads.

5. Multi-storey building according to claim 1,
**characterized in that**
the smoke prevention pressure system (4) which protects a core segment (1') is arranged in the intermediary floor (32a) connected to it, and has at least one supply air duct (42) for the air supply from the outside, which is also arranged in this intermediary floor (32a).

6. Multi-storey building according to claim 5,
**characterized in that**
an air supply shaft (43) is arranged inside or next to the core segment (1') and conveys the air supply from the smoke prevention pressure system (4) into the safety stairwell (11) on the floors above.

7. Multi-storey building according to claim 1,
**characterized in that**
the building has a double facade (6) with a buffer zone (62) in the space between the double facade, the vertical fire barriers (32) being supplemented with blades (63) in the area of the buffer zone (62).

8. Multi-storey building according to claim 1,
**characterized in that**
the horizontal fire and water-resistant fire barriers (31) comprise fire doors (312a), (312b) combining a hinged door (71) with a sliding door (72) as well as a door blade (73) led along a channel (75) equipped with a drain (74).

9. Multi-storey building according to claim 1,
**characterized in that**
a level difference is provided between a lift lobby (13) and the safety stairwell (11), so that no extinguishing water can get into the lift lobby (13) and into the elevator shafts (12) via the safety stairwell (11).

10. Multi-storey building according to claim 1,
**characterized in that**
in the event of fire, the door between the safety staircase (11) and a lift lobby (13) on the fire floor is adapted to be locked completely.

11. Procedure for controlling a multi-storey building with safe access and escape routes in the event of fire,
the building comprising:
- a core zone (1) in which at least one staircase (11) and/or at least one elevator shaft (12) for an elevator F are located;
- horizontal fire and water-resistant fire barriers (31), which seal off the core zone (1) in the horizontal direction from surrounding usage areas (2) against fire and water; and
- vertical fire and water-resistant fire barriers (32), which separate the core zone (1) in the vertical direction into core segments (1') and seal off the usage areas (2) in the vertical direction in fire protection segments (2') against fire and water,
wherein:
- the vertical fire barriers (32) are designed as intermediary floors (32a);
- each core segment (1') is protected by a smoke prevention pressure system (4) and is connected to at least the intermediary floor (32a) above or below in such a way that in the event of fire, the smoke prevention pressure system (4) keeps, besides this core segment (1'), also the above or below adjoining intermediary floor (32) smoke-free;
- the horizontal fire- and water-resistant fire barriers (31) include a fire protection door (312a) between a lift lobby (13) and the usage areas (2) and a fire protection door (312b) between the safety stairwell (11) and the usage areas (2),
**characterized in that** in case of fire
the fire protection door (312a) between the lift lobby (13) and the usage areas (2) is locked, and the building is designed in such a way that the elevator shafts (12) and the lift lobby (13) can only be accessed via the safety staircase (11) and its upstream fire door (312b) to the usage areas (2).

12. The method according to claim 11,
**characterized in that**
in the event of fire, the door between the safety staircase (11) and the lift lobby (13) on the fire floor is completely locked.

13. The method according to claim 11 or 12,
**characterized in that**
in the event of fire, the people fleeing are guided down one floor from the fire floor and into the lift lobby (13) using pictograms in the safety stairwell (11).

## Revendications

1. Bâtiment à plusieurs étages avec des moyens d'accès et d'évacuation sûrs en cas d'incendie, comprenant :
- une zone centrale (1) dans laquelle sont logés au moins un escalier de sécurité (11) et au moins une cage d'ascenseur (12) pour un ascenseur F ;
- des verrous coupe-feu horizontaux résistants au feu et à l'eau (31), qui isolent la zone centrale (1) dans la direction horizontale des zones d'utilisation environnantes (2) contre le feu et l'eau ; et
- des verrous coupe-feu verticaux (32) résistants au feu et à l'eau, qui séparent la zone centrale (1) dans la direction verticale en segments centraux (1') et isolent les zones d'utilisation (2) dans la direction verticale dans des segments coupe-feu (2') contre le feu et l'eau,
dans lequel:
- les verrous coupe-feu verticaux (32) sont réalisés sous forme d'étages intermédiaires (32a) ;
- chaque segment central (1') est protégé par un système de désenfumage par surpression (4) et est relié au moins à l'étage intermédiaire (32a) au-dessus ou en dessous de telle sorte qu'en cas d'incendie, le système de désenfumage par surpression (4) maintienne, outre ce segment central (1'), également cet étage intermédiaire (32) attenant au-dessus ou au-dessous libre de fumée ;
les verrous coupe-feu horizontaux résistants au feu et à l'eau (31) comprennent une porte coupe-feu (312a) entre un hall d'ascenseur (13) et les zones d'utilisation (2) et une porte coupe-feu (312b) entre l'escalier de sécurité (11) et les zones d'utilisation (2),
**caractérisé en ce que**
la porte coupe-feu (312a) entre le hall d'ascenseur (13) et les zones d'utilisation (2) est commandable par un système de commande d'incendie, et le système de commande d'incendie est conçu de telle sorte qu'en cas d'incendie, la porte coupe-feu (312a) entre le hall d'ascenseur (13) et les zones d'utilisation (2) est verrouillée, de sorte qu'en cas d'incendie, la au moins une cage d'ascenseur (12) et le hall d'ascenseur (13) soient accessibles uniquement via l'escalier de sécurité (11) et sa porte coupe-feu en amont (312b) vers les zones d'utilisation (2).

2. Bâtiment à plusieurs étages selon la revendication 1,
**caractérisé en ce que**
toutes les installations incendie d'un segment coupe-feu (2') sont situées dans le segment central (1') horizontalement adjacent et/ou dans l'étage intermédiaire (32a) qui y est relié et ne posent aucune restriction quant à l'organisation de l'espace dans le segment coupe-feu (2').

3. Bâtiment à plusieurs étages selon la revendication 1,
**caractérisé en ce que**
le système de désenfumage par surpression (4) protégeant un segment central (1') est situé dans l'étage intermédiaire (32a) relié à ce dernier, et il comporte, à la fois en haut et en bas du segment central (1') sur au moins deux côtés du bâtiment, des canaux (41) séparés du reste du bâtiment, qui servent de canaux d'évacuation ou de post-écoulement (41).

4. Bâtiment à plusieurs étages selon la revendication 3,
**caractérisé en ce que**
près de l'embouchure des canaux (41), une sorte de labyrinthe en forme de zigzag est agencé au moyen de composants fixes, qui dissipe l'énergie des charges de vent vers l'intérieur.

5. Bâtiment à plusieurs étages selon la revendication 1,
**caractérisé en ce que**
système de désenfumage par surpression (4) qui protège un segment central (1') est disposé dans l'étage intermédiaire (32a) qui y est relié et présente au moins un conduit d'alimentation d'air (42) pour l'alimentation en air depuis l'extérieur, qui est également disposé dans cette étage intermédiaire (32a).

6. Bâtiment à plusieurs étages selon la revendication 5,
**caractérisé en ce que**
une gaine d'amenée d'air (43) est disposée à l'intérieur ou à côté du segment central (1') et conduit l'air entrant du système de désenfumage par surpression (4) dans l'escalier de sécurité (11) des étages supérieurs.

7. Bâtiment à plusieurs étages selon la revendication 1,
**caractérisé en ce que**
le bâtiment a une double façade (6) avec une zone tampon (62) dans l'espace entre la double façade, les verrous coupe-feu verticaux (32) étant complétés par des ailettes (63) au niveau de la zone tampon (62).

8. Bâtiment à plusieurs étages selon la revendication 1,
**caractérisé en ce que**
les verrous coupe-feu et étanches horizontaux (31) comportent des portes coupe-feu (312a), (312b) associant une porte battante (71) à une porte coulissante (72) ainsi qu'une lame de porte (73) conduite dans une rigole (75) équipée d'une évacuation (74).

9. Bâtiment à plusieurs étages selon la revendication 1,
**caractérisé en ce que**
il est prévu une différence de niveau entre un hall d'ascenseur (13) et l'escalier de sécurité (11) , de sorte qu'aucune eau d'extinction ne puisse pénétrer dans le hall d'ascenseur (13) et dans les cages d'ascenseur (12) via l'escalier de sécurité (11).

10. Bâtiment à plusieurs étages selon la revendication 1,
**caractérisé en ce que**
en cas d'incendie, la porte entre l'escalier de sécurité (11) et un hall d'ascenseur (13) à l'étage en feu est complètement verrouillable.

11. Procédure de pilotage d'un bâtiment à plusieurs étages avec des moyens d'accès et d'évacuation sûrs en cas d'incendie,
le bâtiment comprenant :
- une zone centrale (1) dans laquelle sont logés au moins un escalier (11) et/ou au moins une cage d'ascenseur (12) pour un ascenseur F ;
- des verrous coupe-feu horizontaux résistants au feu et à l'eau (31), qui isolent la zone centrale (1) dans la direction horizontale des zones d'utilisation environnantes (2) contre le feu et l'eau ; et
- des verrous coupe-feu verticaux (32) résistants au feu et à l'eau, qui séparent la zone centrale (1) dans la direction verticale en segments centraux (1') et isolent les zones d'utilisation (2) dans la direction verticale en segments coupe-feu (2') contre le feu et l'eau,
dans lequel:
- les verrous coupe-feu verticaux (32) sont réalisés sous forme d'étages intermédiaires (32a) ;
- chaque segment central (1') est protégé par un système de désenfumage par surpression (4) et est relié au moins à l'étage intermédiaire (32a) au-dessus ou en dessous de telle sorte qu'en cas d'incendie, le système de désenfumage par surpression (4) maintienne, outre ce segment central (1'), également cet étage intermédiaire (32) attenant au-dessus ou au-dessous libre de fumée ;
- les verrous coupe-feu horizontaux résistants au feu et à l'eau (31) comprennent une porte coupe-feu (312a) entre un hall d'ascenseur (13) et les zones d'utilisation (2) et une porte coupe-feu (312b) entre l'escalier de sécurité (11 ) et les zones d'utilisation (2),
**caractérisé en ce qu'**en cas d'incendie
la porte coupe-feu (312a) entre le hall d'ascenseur (13) et les zones d'utilisation (2) est verrouillée, et le bâtiment est conçu de telle manière que les cages d'ascenseur (12) et le hall d'ascenseur (13) soient accessibles uniquement par l'escalier de sécurité (11) et sa porte coupe-feu en amont (312b) depuis les zones d'utilisation (2).

12. Procédé selon la revendication 11,
**caractérisé en ce que**
en cas d'incendie, la porte entre l'escalier de sécurité (11) et le hall d'ascenseur (13) de l'étage en feu est complètement verrouillée.

13. Procédé selon la revendication 11 ou 12,
**caractérisé en ce que**
en cas d'incendie, les personnes fuyant sont guidées d'un étage vers le bas à partir de l'étage en feu et dans le hall d'ascenseur (13) à l'aide de pictogrammes dans l'escalier de sécurité (11).
